# EUROPÄISCHE PATENTSCHRIFT

(11) **EP 0 208 066 B1**
(45) Veröffentlichungstag und Bekanntmachung des Hinweises auf die Patenterteilung: **27.07.1988**
(21) Anmeldenummer: 86104874.2
(22) Anmeldetag: 09.04.1986
(51) Int. Cl.: F27B 14/04, H05B 6/26

(54) **Vakuuminduktionsofen**
Vacuum induction furnace
Four de fusion à induction sous vide

(30) Priorität: 11.07.1985 DE 3524714
(43) Veröffentlichungstag der Anmeldung: 14.01.1987
(73) Patentinhaber: Marx GmbH & Co. KG, D-5860 Iserlohn (DE)
(72) Erfinder: Drysch, Peter, Dipl.-Ing., D-5860 Iserlohn (DE); Bauer, Adolf, D-4100 Duisburg 14 (DE)
(74) Vertreter: Patentanwälte Dipl.-Ing. Conrad Köchling Dipl.-Ing. Conrad-Joachim Köchling

(56) Entgegenhaltungen:
- CH-A- 215 010
- DE-A- 2 243 769
- US-A- 2 665 320
- US-A- 3 412 195

## Beschreibung

Die Erfindung betrifft einen Vakuuminduktionsofen für die Beheizung und Behandlung metallischer Schmelzen, bestehend aus einem stationären Teil, der außer dem tragenden Ofengestell, die an diesem angeordnete, gekühlte Induktionsspule und die diese außen umschließenden Magnetjoche umfaßt, sowie aus einem im Ofengestell auswechselbar gelagerten, für sich transportfähigen, formstabilen Schmelzgutgefäß mit Deckel aus feuerfestem Material und aus einer für den vakuumdichten Abschluß der Gefäßmündung bestimmten, letztere samt Deckel mit Abstand übergreifenden Haube, die sich an einem mit Dichtschneiden bestückten, das Schmelzgutgefäß umfassenden Kranz dichtschließend abstützt.

Ein Vakuuminduktionsofen dieser Art, von dem die Erfindung ausgeht, ist aus der DE-AS-22 43 769 bekannt.

Bei diesem bekannten Vakuuminduktionsofen ist das als Pfanne oder Tiegel ausgebildete Schmelzgutgefäß mit einem gasdichten Kunststoffmantel umfaßt und mit relativ großem Spiel in die Induktionsspule eingesetzt.

Ferner ist der die Haube tragende Kragen am oberen Ende des Schmelzgutgefäßes gasdicht befestigt.

Außerdem ist in den Mantel des aus Stampfmasse hergestellten Schmelzgutgefäßes ein mit gasförmigem Kühlmittel, insbesondere Luft, beaufschlagbares Kühlrohrsyttem eingebettet, welches aus einer Vielzahl längs des Schmelzgutgefäßes verlaufender und auf den Umfang verteilt angeordneter sowie miteinander verbundener Kühlrohre besteht und welches vorallem dazu bestimmt ist, den gasdichten Kunststoffmantel und die Induktionsspule vor Überhitzung zu schützen.

Die Herstellung eines derartigen Schmelzgutgefäßes ist aber relativ kompliziert und aufwendig. Zudem sind die Betriebskosten zur Kühlung des Schmelzgutgefäßes beträchtlich.

Aufgabe der Erfindung ist es nun, einen Vakuuminduktionsofen der im Oberbegriff des Anspruches 1 angegebenen Art mit einfachen Mitteln und Maßnahmen derart zu verbessern, daß eine einfachere und billigere Herstellung erreichbar ist, die auch eine Verbesserung des Wirkungsgrades des Vakuuminduktionsofens und seiner Funktionssicherheit ergibt.

Die Lösung dieser Aufgabe ist dadurch gekennzeichnet, daß ein gestellfest gehaltertes, lediglich oben offenes, das Schmelzgutgefäß quasi spiellos umfassendes Außengefäß aus feuerfestem, unmagnetisierbarem, wärmeisolierendem Material angeordnet ist, das Außengefäß von der gekühlten Induktionsspule spiellos umfaßt ist, der Kranz mit axialem Abstand von der Induktionsspule außen an den Mündungsrandteil des Außengefäßes dichtschließend angelegt ist, und daß das Außengefäß eine gasdichte Umhüllung aufweist.

Durch das gestellfeste Außengefäß wird eine solche Wärmeisolierung erzielt, daß sich das bislang in den Mantel des Schmelzgutgefäßes einzubettende Kühlrohrsystem erübrigt, woraus eine erhebliche Minderung der Herstellungskosten und auch der Betriebskosten resultiert.

Zudem ist es nunmehr möglich, die Induktionsspule unmittelbar an die gasdichte Umhüllung des Außengefäßes anzufügen, woraus sich eine Erhöhung des Wirkungsgrades der Induktionsspule ergibt. Dabei ist aber auch sichergestellt, daß das Schmelzgutgefäß aus dem Ofen herausgehoben und gegebenenfalls auch durch ein anderes Schmelzgutgefäß ausgetauscht werden kann, ohne daß dazu zuvor irgendwelche Demontagen des Ofens erforderlich sind.

Bei alledem ist auch eine zusätzliche Kühlung der gasdichten Umhüllung des Außengefäßes, und zwar durch die ohnehin gekühlte Induktionsspule gegeben.

Weiterhin ist die gasdichte Umhüllung des Außengefäßes so angeordnet, daß beim Einsetzen bzw. beim Herausheben des Schmelzgutgefäßes die Gefahr einer Beschädigung der gasdichten Umhüllung nicht gegeben ist.

Die Gasdichtheit des Außengefäßes kann durch eine außen und gegebenenfalls auch innen angefügte Glasur erzielt werden.

Eine wesentlich robustere und relativ einfach reparierbare Gestaltung des vorbeschriebenen Vakuuminduktionsofens besteht darin, daß das Außengefäß eine gasdichte Umhüllung aus Kunststoff aufweist.

Zur weiteren Verbesserung des Wärmegefälles von innen nach außen ist es vorteilhaft, wenn das Außengefäß mit einer hochwarmfesten Schicht aus Mineralfasern, insbesondere aus Mikanit ausgekleidet ist.

Zudem wird dadurch eine unlösbare Haftung des Schmelzgutgefäßes im Außengefäß zumindest erschwert.

Weitere, die Funktionssicherheit und Lebensdauer des vorbeschriebenen Vakuuminduktionsofens verbessernde Merkmale sind in den Ansprüchen 6 bis 8 offenbart.

Ein Ausführungsbeispiel der Erfindung ist in der Zeichnung dargestellt und wird im folgenden näher beschrieben.

Die Zeichnung zeigt einen Vakuuminduktionsofen im Längsschnitt.

Dieser Vakuuminduktionsofen umfaßt einen stationären Teil 1 und einen transportfähigen Teil 2. Letzterer besteht aus einem kreisringförmige Querschnitte aufweisenden Schmelzgutgefäß 3 mit einer Schnauze 4 und einem dessen Mündung verschließenden Deckel 5. Das Schmelzgutgefäß 3 samt Schnauze 4 und Deckel 5 sind aus keramischer Stampfmasse hergestellt.

Das Schmelzgutgefäß 3 ist in seinem unteren Bereich zu seinem Boden 6 hin konisch verjüngt ausgebildet.

Im Deckel 5 ist ein Schauloch 8 angeordnet.

Das Schmelzgutgefäß 3 ist in ein am Ofengestell 9 gehaltertes Außengefäß 10 quasi spiellos und lösbar eingestampft, welches nach oben sich bis unter die Schnauze 4 des Außengefäßes 10 erstreckt. Das topfförmige Außengefäß 10 hat ebenfalls kreisringförmige Querschnitte, ist ebenfalls aus keramischer Stampfmasse hergestellt und stützt sich mit seinem Boden 11 auf einer Gestellplatte 12 ab.

Die Böden 6 und 11 sind jeweils dicker als die Seitenwandungen des Schmelzgutgefäßes 3 bzw. des Außengefäßes 10 ausgebildet.

Das Außengefäß 10 samt Boden 11 hat eine unlösbar angefügte und über dessen gesamte Außenseite und gegebenenfalls Innenseite sich erstreckende, gasdichte Umhüllung 13 aus Kunststoff und ist von einer am Gestell gehalterten, zum Beispiel mit Wasser kühlbaren Induktionsspule 14 mit Magnetjochen 15 umfaßt, wobei die Induktionsspule 14 an der Außengefäßumhüllung 13 unmittelbar und spiellos anliegt.

Zum vakuumdichten Abschluß der Gefäßmündungen ist am Außengefäß 10 oberhalb der Induktionsspule 14 und mit axialem Abstand von letzterer ein die Gefäßmündungen umfassender Kranz 16 dichtschließend befestigt.

Letzterer hat eine umlaufende Dichtschneide 17, auf der sich eine gasdichte und mit einer Ringdichtung 18 bestückte Haube 19 abstützt.

Zur Abdichtung des Kranzes 16 ist an diesem eine umlaufende Stopfbuchsendichtung 20 ansich bekannter Art gehaltert, deren Dichtmittel an die Umhüllung 13 des Außengefäßes 10 dichtschließend angelegt sind.

Die Stopfbuchsendichtung 20 ist unterhalb der Außengefäßmündung und mit axialem Abstand von dieser angeordnet.

Oberhalb der Stopfbuchsendichtung 20 ist innerhalb des Kranzes 16 eine ringförmige und an dessen Innenseite anliegende Kühleinrichtung 21 mit radialem Abstand vom Außengefäß 10 angeordnet.

Der oberhalb der Stopfbuchsendichtung 20 befindliche Ringraum zwischen dem Außengefäß und der Kühleinrichtung 21 ist mit Silikonvergußmasse 22 gefüllt.

Zwischen dem Kranz 16 und der Induktionsspule 14 ist anschließend an letztere eine mit axialem Abstand vom Kranz 16 angeordnete, ringförmige, das Außengefäß 10 umfassende Kühleinrichtung 23 aus austenitischem Stahl angeordnet. Eine zu letzterer gleichartige Kühleinrichtung 24 umfaßt den unterhalb der Induktionsspule befindlichen Bereich des Außengefäßes 10.

Zudem ist unterhalb der Gestellplatte 12 eine auf den Boden 11 des Außengefäßes 10 wirksame Kühleinrichtung 25 angeordnet. Den Kühleinrichtungen wird insbesondere gasförmiges Kühlmittel zugeführt.

Zur weiteren Erhöhung des Wärmegefälles von innen nach außen hat das Außengefäß 10 eine Auskleidung 26 aus Mikanit.

## Patentansprüche

1. Vakuuminduktionsofen für die Beheizung und Behandlung metallischer Schmelzen, bestehend aus einem stationären Teil, der außer dem tragenden Ofengestell, die an diesem angeordnete, gekühlte Induktionsspule und die diese außen umschließenden Magnetjoche umfaßt, sowie aus einem im Ofengestell auswechselbar gelagerten, für sich transportfähigen, formstabilen Schmelzgutgefäß mit Deckel aus feuerfestem Material und aus einer für den vakuumdichten Abschluß der Gefäßmündung bestimmten, letztere samt Deckel mit Abstand übergreifenden Haube, die sich an einem mit Dichtschneiden bestückten, das Schmelzgutgefäß umfassenden Kranz dichtschließend abstützt, dadurch gekennzeichnet, daß ein gestellfest gehaltertes, lediglich oben offenes, das Schmelzgutgefäß (3) spiellos umfassendes Außengefäß (10) aus feuerfestem, unmagnetisierbarem, wärmeisolierendem Material angeordnet ist, das Außengefäß (10) von der gekühlten Induktionsspule (14) spiellos umfaßt ist, der Kranz (16) mit axialem Abstand von der Induktionsspule (14) außen an den Mündungsrandteil des Außengefäßes (10) dichtschließend angelegt ist, und daß das Außengefäß (10) eine gasdichte Umhüllung (13) aufweist.

2. Vakuuminduktionsofen nach Anspruch 1, dadurch gekennzeichnet, daß das Außengefäß (10) außen und gegebenenfalls auch innen glasiert ist.

3. Vakuuminduktionsofen nach Anspruch 1, dadurch gekennzeichnet, daß das Außengefäß (10) eine gasdichte Umhüllung (13) aus Kunststoff aufweist.

4. Vakuuminduktionsofen nach einem der vorherigen Ansprüche, dadurch gekennzeichnet, daß das Außengefäß (10) mit einer hochwarmfesten Schicht (26) aus Mineralfasern, insbesondere aus Mikanit ausgekleidet ist.

5. Vakuuminduktionsofen nach einem der vorherigen Ansprüche, dadurch gekennzeichnet, daß das Außengefäß (10) innenseitig glasiert ist.

6. Vakuuminduktionsofen nach einem der vorherigen Ansprüche, wobei der Kranz mittels einer Stopfbuchsendichtung abgedichtet ist, dadurch gekennzeichnet, daß die am Kranz (16) gehalterte Stopfbuchsendichtung (20) mit axialem Abstand von der Mündung des Außengefäßes (10) angeordnet ist, ferner im Kranz (16) oberhalb der Stopfbuchsendichtung (20) eine ringförmige, den Mündungsrandteil des Außengefäßes (10) umfassende Kühleinrichtung (21) angeordnet ist, und daß insbesondere ferner der oberhalb der Stopfbuchsendichtung (20) sowie zwischen der Kühleinrichtung (21) und dem Mündungsrandteil des Außengefäßes (10) befindliche Ringraum mit einer Dichtmasse, insbesondere mit Silikonvergußmasse (22) gefüllt ist.

7. Vakuuminduktionsofen nach einem der vorherigen Ansprüche, dadurch gekennzeichnet, daß zwischen der Induktionsspule (14) und dem Kranz (16) mit axialem Abstand vom Kranz (16) und anschließend an die Induktionsspule (14) eine an das Außengefäß (10) angelegte und dieses umfassende Kühleinrichtung (23) aus unmagnetisierbarem Werkstoff, insbesondere aus austenitischem Stahl angeordnet ist und daß eine solche Kühleinrichtung (24) auch an den unteren Endteil der Induktionsspule (14) anschließend vorgesehen ist.

8. Vakuuminduktionsofen nach einem der vorherigen Ansprüche, dadurch gekennzeichnet, daß unter dem Boden (11) des Außengefäßes (10) eine auf letzteren wirksame Kühleinrichtung (25) angeordnet ist.

## Claims

1. A vacuum induction oven for the heating and treatment of molten metallic masses, consisting of a stationary part which, besides the oven support, includes the cooled induction coil and the surrounding external magnet yokes arranged in it, as well as, interchangeably housed in the oven support and capable of being transported to this, a shape-retaining melt vessel with a lid, made of fireproof material, and a hood specifically made for the vacuum-tight closing of the vessel mouth, overlapping, with a gap, the latter together with the lid, which hood is supported to form a tight closure on a rim, provided with a sealing edge, surrounding the melt vessel, characterized in that a rigidly held outer vessel (10) made of fireproof, non-magnetizable, heat insulating material, which is open only at the top, is arranged surrounding the melt vessel (3) almost without play, the outer vessel (10) is surrounded without play by the cooled induction coil (14), the rim (16) is attached, with an axial separation from the induction coil (14), outside on the opening rim part of the outer vessel (10) to form a seal, and the outer vessel (10) has a gastight coating (13).

2. A vacuum induction oven according to Claim 1, characterized in that the outer vessel (10) is glazed outside and if necessary inside.

3. A vacuum induction oven according to Claim 1, characterized in that the outer vessel (10) has a gastight coating 13 made of synthetic material.

4. A vacuum induction oven according to any one of the preceding Claims, characterized in that the outer vessel (10) is covered with a highly heat resistant layer (26) of mineral fibres.

5. A vacuum induction oven according to any one of the preceding Claims, characterized in that the outer vessel (10) is glazed on the inside.

6. A vacuum induction oven according to any one of the preceding Claims, wherein the rim is sealed by means of a packing gland seal, characterized in that the packing gland seal (20) attached to the rim (16) is arranged with an axial separation from the mouth of the outer vessel (10), moreover in the rim (16), above the packing gland seal (20), a circular cooling system (21) is arranged encircling the opening edge section of the outer vessel (10), and further in that, in particular, the annular space above the packing gland seal (20) occurring between the cooling system (21) and the opening edge section of the outer vessel (10) is filled with a sealant especially a moulded silicone seal (22).

7. A vacuum induction oven according to any one of the preceding Claims, characterized in that a cooling system (23) made of non-magnetizable material, especially austentitic steel, is arranged on the outer vessel (10), encircling it, between the induction coil (14) and the rim (16), with an axial separation from the rim (16), and attached to the induction coil (14), and in that such a cooling system (24) is also attached to the bottom end section of the induction coil (14).

8. A vacuum induction oven according to any one of the preceding Claims, characterized in that beneath the base (11) of the outer vessel (10) a cooling system (25) is arranged acting on the latter.

## Revendications

1. Four à induction sous vide pour le chauffage et le traitement de masses fondues métalliques, comportant une partie stationnaire, qui comprend, en plus du creuset de four porteur, la bobine d'inductance refroidie, placée sur celui-ci et les culasses d'aimant qui entourent celle-ci sur l'extérieur, ainsi qu'un récipient de matières à fondre indéformable, capable d'être transporté seul, positionné dans le creuset de four de manière à être remplaçable, avec un couvercle en matériau incombustible et une chape destinée à la fermeture étanche au vide de l'ouverture du récipient et recouvrant celle-ci et son couvercle en laissant un espace, chape qui s'appuie sur une couronne qui entoure le récipient de matières à fondre en la fermant hermétiquement et qui est équipée d'éléments d'étanchéité en forme de tranchants, caractérisé en ce qu'il est placé un récipient extérieur (10) en matériau calorifuge, incombustible, non magnétisable, fixé de manière fixe au creuset et n'étant ouvert que par le haut, qui entoure le récipient de matières à fondre (3) sans qu'il y ait de jeu, que le récipient extérieur (10) est entouré par la bobine d'inductance (14) refroidie sans qu'il y ait de jeu, que la couronne (16) est mise à l'extérieur (10) contre la partie marginale de l'ouverture du récipient extérieur (10) de manière à assurer une fermeture hermétique avec un écart axial par rapport à la bobine d'inductance (14) et que le récipient extérieur (10) présente une chemise (13) étanche au gaz.

2. Four à induction sous vide selon la revendication 1, caractérisé en ce que le récipient extérieur (10) est verni à l'extérieur et, le cas échéant, également à l'intérieur.

3. Four à induction sous vide selon la revendication 1, caractérisé en ce que le récipient extérieur (10) présente .une chemise (13) étanche au gaz en matière plastique.

4. Four à induction sous vide selon l'une des revendications précédentes, caractérisé en ce que le récipient extérieur (10) est revêtu d'une couche (26) à haute résistance à chaud en fibres minérales, en particulier en micanite.

5. Four à induction sous vide selon l'une des revendications précédentes, caractérisé en ce que le récipient extérieur (10) est verni à l'intérieur.

6. Four à induction sous vide selon l'une des revendications précédentes, la couronne étant étanchée par un presse-étoupe, caractérisé en ce que le presse-étoupe (20) fixé sur la couronne (16) est placé avec un écart axial par rapport à l'ouverture du récipient extérieur (10), que, de plus, un dispositif de refroidissement (21) en forme d'anneau entourant la partie marginale du récipient extérieur (10) est placé dans la couronne (16) au-dessus du presse-étoupe (20) et en plus que, en particulier, l'espace annulaire qui se trouve au-dessus du presse-étoupe (20) ainsi qu'entre le dispositif de refroidissement (21) et la partie marginale de l'ouverture du récipient extérieur (10) est rempli avec un matériau d'étanchéité, en particulier avec une masse de remplissage au silicone (22).

7. Four à induction sous vide selon l'une des revendications précédentes, caractérisé en ce qu'un dispositif de refroidissement (23) en matériau non magnétisable, en particulier en acier austénitique, posé contre le récipient extérieur et entourant celui-ci, est placé entre la bobine d'inductance (14) et la couronne (16) avec un écart axial par rapport à la couronne (16) et à la suite de la bobine d'inductance et qu'un tel dispositif de refroidissement (24) est également prévu de manière à faire suite à la partie terminale inférieure de la bobine d'inductance (14).

8. Four à induction sous vide selon l'une des revendications précédentes, caractérisé en ce qu'un dispositif de refroidissement (25) est placé sous le fond (11) du récipient extérieur (10) et agit sur ce fond.
